# EUROPÄISCHE PATENTSCHRIFT

(11) **EP 1 535 858 B1**
(45) Veröffentlichungstag und Bekanntmachung des Hinweises auf die Patenterteilung: **14.03.2007**
(21) Anmeldenummer: 04027365.8
(22) Anmeldetag: 18.11.2004
(51) Int. Cl.: B65D 77/06

(54) **Palettenartiges Untergestell für Transport- und Lagerbehälter für Flüssigkeiten**
Pallet like support for transport and storage containers for liquids
Support en forme de palette pour le transport et le stockage de récipients pour liquides

(30) Priorität: 27.11.2003 DE 10355421
(43) Veröffentlichungstag der Anmeldung: 01.06.2005
(73) Patentinhaber: PROTECHNA S.A., 1701 Fribourg (CH)
(72) Erfinder: Schütz, Udo, 56242 Selters / Westerwald (DE)
(74) Vertreter: Pürckhauer, Rolf

(56) Entgegenhaltungen:
- EP-A- 0 997 383
- DE-U1- 9 407 343
- DE-U1- 20 316 883
- US-A- 4 428 306
- US-A- 5 868 080

## Beschreibung

Die Erfindung betrifft ein palettenartiges Untergestell für Transport- und Lagerbehälter für Flüssigkeiten mit einem Innenbehälter aus Kunststoff und einem Außenmantel aus einem Metallgitter oder Blech, das zur Handhabung mittels Hubstapler, Regalbediengerät oder dergleichen Transportmittel eingerichtet ist und einen auf Eck- und Mittelfüßen stehenden Boden aus Blech zur Abstützung des mit einem verschließbaren Einfüllstutzen und einem Entleerstutzen zum Anschluß einer Entnahmearmatur ausgebildeten Innenbehälters aufweist, wobei der Innenbehälter einen Ablaufboden besitzt, der diesem angepaßte Boden des Untergestells von den Längsrändern in Richtung zur Bodenmittelachse und/oder vom hinteren Rand zum vorderen Rand abfällt und beim Transport eines Transport- und Lagerbehälters mit einem mit Greifarmen ausgestatteten Transportmittel der Untergestellboden auf den Greifarmen aufliegen kann.

Beim Transport von einem aus der DE 94 07 343 U1 bekannten Untergestell dieser Art zusammen mit dem auf diesem stehenden gefüllten oder leeren Flüssigkeitsbehälter mittels eines Gabelstaplers besteht die Gefahr, daß bei Kurvenfahrten, beim Abbremsen, beim Beladen von Transportfahrzeugen mit dem Behälter und Abladen des Behälters von Transportfahrzeugen sowie beim unbeabsichtigten Anstoßen an einem auf dem Fahrweg befindlichen Hindernis das Untergestell mit dem Flüssigkeitsbehälter von den Greifarmen des Gabelstaplers abrutscht und auf dem Boden aufschlägt. Dies kann besonders beim Transport von mehreren aufeinander gestapelten Transport- und Lagerbehältern mit einem Gabelstapler zu gefährlichen Situationen führen, wenn der von den Greifarmen des Gabelstaplers abrutschende Behälterstapel umstürzt.

Die US-A-5 868 080 beschreibt eine Flachpalette aus Kunststoff mit auf der Unterseite angeordneten Kunststoffleisten, die zur Versteifung der Palette dienen und eine rutschhemmende Oberfläche zur Auflage der Palette auf den Greifarmen eines Transportmittels, beispielsweise eines Gabelstaplers, aufweisen.

Der Erfindung liegt die Aufgabe zugrunde, die Transportsicherheit des gattungsgemäßen Untergestells für Transport- und Lagerbehälter für Flüssigkeiten beim Transport mittels Hubstapler, Regalbediengerät oder dergleichen Transportmitteln und die Festigkeitseigenschaften des Untergestells zu verbessern.

Diese Aufgabe wird erfindungsgemäß gelöst durch ein palettenartiges Untergestell mit den Merkmalen des Patentanspruchs 1.

Die Unteransprüche beinhalten vorteilhafte und zweckmäßige Weiterbildungen der Erfindung.

Durch die Ausrüstung des palettenartigen Untergestells des erfindungsgemäßen Transport- und Lagerbehälters für Flüssigkeiten mit rutschhemmenden und den Untergestellboden versteifenden Leisten oder Platten aus Holz oder Kunststoff, mit denen der Behälter beim Transport mittels eines Greifarme aufweisenden Transportmittels auf dessen Greifarmen aufliegt, wird aufgrund des hohen Reibungskoeffizienten des Holz- bzw. Kunststoffmaterials ein Abrutschen eines oder mehrerer gestapelter Flüssigkeitsbehälter im Füll- und Leerzustand beim Be- und Entladen von Transportfahrzeugen und beim Transport vermieden, so daß sich der Flüssigkeitsbehälter durch eine hohe Transportsicherheit auszeichnet. Ferner wird durch die auf der Unterseite des Untergestellbodens angeordneten Leisten oder Platten aus Holz bzw. Kunststoff die Widerstandfähigkeit des Untergestells gegenüber statischen Belastungen durch das Gewicht des flüssigen Füllgutes des Innenbehälters und gegenüber dynamischen Belastungen durch die beim Transport auftretenden Schwallschwingungen des Füllgutes verbessert.

Die Erfindung ist nachstehend anhand von Zeichnungsfiguren erläutert, die folgendes darstellen:
- Fig. 1: eine perspektivische Darstellung eines Transport- und Lagerbehälters mit einem palettenartigen Untergestell,
- Fig. 2: eine perspektivische Unteransicht eines Untergestellbodens mit als Holzleisten ausgebildeten Auflageelementen, die an dem Boden mittels Haltelaschen befestigt sind,
- Fig. 3: eine der Fig. 2 entsprechende Unteransicht eines Untergestellbodens mit angenieteten Holzleisten,
- Fig. 4: die Befestigung einer Holzleiste an dem Untergestellboden mit einer Hohlniete,
- Fig. 5: einen Längsschnitt einer an dem Untergestellboden parallel zur Aufstandsebene des Untergestells befestigten Holzleiste.

Der als Ein- und Mehrwegbehälter verwendete Transport- und Lagerbehälter 1 für Flüssigkeiten weist als Hauptbauteile einen austauschbaren, quaderförmigen Innenbehälter 2 aus Kunststoff, der mit einem mit einem Deckel 4 verschließbaren Einfüllstutzen 3 im oberen Boden 5 und einem Entleerstutzen 6 im Bereich des unteren Bodens 7 zum Anschluß einer Entnahmearmatur 8 ausgestattet ist, einen Außenmantel 9 aus sich kreuzenden waagerechten und senkrechten Gitterstäben 10, 11 aus Metall sowie ein palettenartiges Untergestell 12 mit euronormgerechten Längen- und Breitenabmessungen auf, das zur Handhabung mittels Hubstapler, Regalbediengerät oder dergleichen Transportmittel eingerichtet ist.

Das Untergestell 12 des Transport- und Lagerbehälters 1 ist mit einem Boden 13 aus Blech zur Abstützung des Innenbehälters 2 ausgestattet. Der Boden 13 des Untergestells 12 steht auf vier Eckfüßen 14-17 und vier Mittelfüßen 18-21 aus Blech, die auf einem als Stahlrohrrahmen ausgebildeten Fußrahmen 22 befestigt sind.

Unter dem Boden 13 des Untergestells 12 ist mittig ein quer zur Bodenmittelachse 23-23 verlaufendes, brückenartig ausgebildetes Versteifungsblech 24 nach Art eines Unterzuges festgeschraubt, an dessen beiden Enden 24a, 24b die beiden Mittelfüße 19, 21 einteilig angeformt sind.

Der untere Boden 7 des Innenbehälters 2 ist als Ablaufboden mit einer mittigen, flachen Ablaufrinne 25 gestaltet, die mit einem leichten Gefälle von der Rückwand 26 zu dem an der Vorderwand 27 des Innenbehälter 2 angeordneten Entleerstutzen 6 verläuft. Der dem unteren Boden 7 des Innenbehälters 2 angepaßte Boden 13 des Untergestells 12 fällt von den Längsrändern 28, 29 zur Bodenmittelachse 23-23 und vom hinteren Rand 30 zum vorderen Rand 31 ab.

Fig. 2 zeigt ein Untergestell 12 mit einem dem Ablaufboden 7 des Innenbehälters 2 eines Transport- und Lagerbehälters 1 angepaßten Boden 13, an dem als Holzleisten 42 ausgebildete Auflageelemente 39 mit Haltelaschen 43 befestigt sind, die an der Unterseite 32 des Bodens 13 angeschweißt sind. Die Holzleisten 42 dienen zur Rutschsicherung des Untergestells 12 beim Transport auf den Greifarmen 36, 37 eines Transportgerätes und zur versteifung des Untergestellbodens 13. Anstatt der Holzleisten können auch Kunststoffleisten mit einer rauhen Oberfläche als rutschhemmende Auflageelemente für das Behälteruntergestell verwendet werden.

Aus den Fign. 3 und 4 geht eine Befestigung der Holzleisten 42 an dem Boden 13 des Untergestells 12 mittels Hohlnieten 44 hervor.

Die Holzleisten 42 sind in einer Viereckform konzentrisch zum Mittelbereich 45 des Untergestellbodens 13 ausgerichtet. Auf diese Weise ist gewährleistet, daß das palettenartige Untergestell 12 des Transport- und Lagerbehälters 1 von allen vier Seiten von den Greifarmen 36, 37 eines Transportgerätes unterfahren werden kann und beim Anheben des Flüssigkeitsbehälters 1 der Untergestellboden 13 mit den Holzleisten 42 auf den Greifarmen 36, 37 des Transportgerätes aufliegt.

Gemäß Fig. 5 werden die Holzleisten 42 horizontal bzw. parallel zur Aufstandsebene des Untergestells 12 an der Unterseite 32 des Bodens 13 befestigt.

Fig. 5 verdeutlicht, daß eine horizontale Ausrichtung der Holzleisten 42 durch eine Befestigung derselben an entsprechenden Sicken 46 des Untergestellbodens 13 erreicht wird, deren Tiefe 47 von außen nach innen abnimmt und dadurch der Sickengrund 48 horizontal verläuft.

Eine horizontale Ausrichtung der Holzleisten kann ferner durch eine dem Gefälle des Untergestellbodens entsprechende Abschrägung der an der Unterseite des Bodens anliegenden Leistenoberseite oder entsprechende Unterlegteile erfolgen.

## Patentansprüche

1. Palettenartiges Untergestell für Transport- und Lagerbehälter für Flüssigkeiten mit einem Innenbehälter aus Kunststoff und einem Außenmantel aus einem Metallgitter oder Blech, das zur Handhabung mittels Hubstapler, Regalbediengerät oder dergleichen Transportmittel eingerichtet ist und einen auf Eck- und Mittelfüßen stehenden Boden aus Blech zur Abstützung des mit einem verschließbaren Einfüllstutzen und einem Entleerstutzen zum Anschluß einer Entnahmearmatur ausgebildeten Innenbehälters aufweist, wobei der Innenbehälter einen Ablaufboden besitzt, der diesem angepaßte Boden des Untergestells von den Längsrändern in Richtung zur Bodenmittelachse und/oder vom hinteren Rand zum vorderen Rand abfällt und beim Transport eines Transport- und Lagerbehälters mit einem mit Greifarmen ausgestatteten Transportmittel der Untergestellboden auf den Greifarmen aufliegen kann, **gekennzeichnet durch** auf der Unterseite (32) des ein Gefälle aufweisenden Bodens (13) des Untergestells (12) angebrachte rutschhemmende und den Untergestellboden (13) versteifende Auflageelemente (39), die als Leisten (42) aus Holz oder Kunststoff ausgebildet sind, wobei die Leisten (42) **durch** eine dem Gefälle des Untergestellbodens (13) entsprechende Abschrägung der Leistenoberseite, Bodensicken (46) mit einer von außen nach innen abnehmenden Tiefe (47) oder Unterlegteile parallel zur Aufstandseben des Untergestells (12) ausgerichtet sind.

2. Untergestell nach Anspruch 1, **dadurch gekennzeichnet, daß** die Leisten (42) in einer Viereckform konzentrisch zum Mittelbereich (45) des Untergestellbodens (13) ausgerichtet sind.

3. Untergestell nach Anspruch 1 und 2, **gekennzeichnet durch** eine Befestigung der Leisten (42) mit Haltelaschen (43) am Boden (13) des Untergestells (12).

4. Untergestell nach einem der Ansprüche 1 bis 2, **dadurch gekennzeichnet, daß** die Leisten (42) mit dem Boden (13) des Untergestells (12) vernietet sind.

## Claims

1. A pallet like understructure for transport and storage containers for liquids, with an inner container of plastics material and an outer jacket of a metal grating or sheet metal, which is arranged for handling by means of fork lift trucks, rack servicing implements or the like transport means and comprises a base of sheet metal standing on corner and middle feet, for support of the inner container formed with a closable filler neck and an emptying connection for attachment of an emptying fitting, wherein the inner container has a draining bottom, the base of the understructure matched to this falls from the long edges in the direction of the base middle axis and/or from the rear edge to the front edge and during transport of a transport and storage container by a transport means equipped with grab arms the understructure can lie on the grab arms, **characterized by** bearer elements (39) which restrict slip and stiffen the base (13) of the understructure (12) fitted on the underside (32) of the base (13) having a fall, being in the form of battens of wood or plastics material, wherein the battens (42) are aligned parallel to the standing plane of the understructure (12) by a tapering of the batten upper side corresponding to the fall of the understructure base (13), base corrugations (46) with a depth (47) reducing from the outside inwardly or packing pieces.

2. An understructure according to claim 1, **characterized in that** the battens (42) are arranged in a rectangular form centred on the middle region (45) of the understructure base (13).

3. An understructure according to claim 1 and 2, **characterized by** fixing the battens (42) on the base (13) of the understructure (12) by means of retaining straps (43).

4. An understructure according to either of claims 1 to 2, **characterized in that** the battens (42) are rivetted to the base (13) of the understructure (12).

## Revendications

1. Support en forme de palette pour des cuves de transport et de stockage de liquides, comportant une cuve intérieure en matière plastique et une enveloppe extérieure en treillis métallique ou en tôle, conçu pour être manipulé par un chariot gerbeur, un gerbeur ou un moyen de transport comparable et comportant un fond en tôle posé sur des pieds de coin et centraux pour soutenir la cuve intérieure équipée d'un embout de remplissage obturable et d'un embout de vidange pour raccorder un robinet de soutirage, la cuve intérieure comportant un fond d'écoulement qui, par rapport à ce fond adapté du support, est incliné des bords longitudinaux en direction de l'axe central du fond et/ou du bord arrière jusqu'au bord avant et, quand on transporte une cuve de transport et de stockage à l'aide d'un moyen de transport équipé de bras de préhension, le fond du support peut reposer sur les bras de préhension,
**caractérisé par** des éléments d'appui (39) antidérapants, qui sont appliqués sur le côté inférieur (32) du fond (13) incliné du support (12), qui rigidifient le fond du support et qui prennent la forme de barres (42) en bois ou en matière plastique, les barres (42) étant orientées par un biseau que présente le côté supérieur de la barre et qui correspond à l'inclinaison du fond (13) du support, par des moulures de fond (46) dont la profondeur (47) diminue de l'extérieur vers l'intérieur ou par des pièces de soutien parallèles au plan de contact du support (12).

2. Support selon la revendication 1, **caractérisé en ce que** les barres (42) de forme carrée sont concentriques par rapport à la zone centrale (45) du fond (13) du support.

3. Support selon les revendications 1 et 2, **caractérisé en ce que** les barres (42) sont fixées par des attaches de maintien (43) au fond (13) du support (12).

4. Support selon l'une des revendications 1 ou 2, **caractérisé en ce que** les barres (42) sont rivetées au fond (13) du support (12).
